# EUROPÄISCHE PATENTSCHRIFT

(11) **EP 0 559 020 B1**
(45) Veröffentlichungstag und Bekanntmachung des Hinweises auf die Patenterteilung: **15.10.1997**
(21) Anmeldenummer: 93102636.3
(22) Anmeldetag: 19.02.1993
(51) Int. Cl.: B24B 23/03

(54) **Exzentertellerschleifer mit begrenzter Drehzahl des Schleiftellers**
Orbit disc sander with limited disc speed
Ponceuse à plateau excentrique avec vitesse de rotation limitée

(30) Priorität: 05.03.1992 DE 4206962
(43) Veröffentlichungstag der Anmeldung: 08.09.1993
(73) Patentinhaber: ROBERT BOSCH GMBH, 70442 Stuttgart (DE)
(72) Erfinder: Wünsch, Steffen, Dipl.-Ing., W-7038 Holzgerlingen (DE); Kemmner, Claus, Dipl.-Ing., W-7447 Aichtal-Neuenhaus (DE); Braunbach, Karl-Heinz, Dipl.-Ing., W-7022 Leinfelden-Echterdingen (DE); Wurst, Klaus, W-7022 Leinfelden-Echterdingen 1 (DE); Palaver, Thomas, W-7024 Filderstadt 1 (DE)

(56) Entgegenhaltungen:
- EP-A- 0 254 850
- WO-A-90/09869
- US-A- 5 018 314

## Beschreibung

### Stand der Technik

Die Erfindung geht aus von einem Exzentertellerschleifer nach dem Obergegriff des Anspruchs 1. Ein solcher Exzentertellerschleifer ist aus WO-A-90/09869 bekannt.

Durch die Patentschrift US 5 018 314 ist ein gattungsgemäßer Exzentertellerschleifer bekannt, bei dem die Drehzahl des Schleiftellers durch lamellenartige Bremselemente begrenzt wird. Es sind weitere Exzentertellerschleifer bekannt, bei denen die Drehzahl des Schleiftellers durch scheibenartige Reibungsbremsmittel oder magnetische Bremsmittel begrenzt wird.

Die bekannten Exzentertellerschleifer mit Reibungsbremse haben den Nachteil, daß die Bremsreibung ständig auf den Schleifteller wirkt. Bedingt durch die zum Überwinden der Bremskraft erforderliche Leistung des Antriebsmotors ist der Wirkungsgrad des Exzentertellerschleifers verhältnismäßig gering. Die Motorleistung ist nie vollständig für den Schleifvorgang nutzbar, weil ständig ein Teil der Antriebsenergie in Wärme umgewandelt wird.

Bei dem bekannten Exzentertellerschleifer kann die auf den Schleifteller wirkende Bremskraft nicht erhöht werden, so daß mit Hilfe der Bremse eine einzige Bearbeitungsstufe festgelegt ist. Unterschiedliche Bearbeitungsstufen können mittels der Bremse nicht eingestellt werden.

Aus der WO 90/09869 ist ein Exzenterschleifer mit einem auf dessen Schleifteller angeordneten Ring bekannt, der sich am Gehäuse des Exzenterschleifers abstützt und als Reibrad zum Erzeugen einer Zwangsrotation des Schleiftellers bei dessen exzentrischer kreisender Bewegung dient. Dieser Ring wirkt zugleich als Hochdrehbremse, die ein unbeabsichtigtes Hochdrehen des Schleiftellers auf die Leerlaufdrehzahl des Maschinenantriebs verhindert.

Dieser Ring ist hinsichtlich seiner Bremswirkung nicht variierbar einstellbar.

### Vorteile der Erfindung

Der erfindungsgemäße Exzentertellerschleifer mit den kennzeichnenden Merkmalen des Anspruchs 1 hat demgegenüber den Vorteil, daß die auf den Schleifteller wirkende Bremskraft wiederholbar genau variabel eingestellt werden kann, daß über die Veränderung der Bremskraft unterschiedliche Bearbeitungsstufen von Feinschliff bis Grobschliff eingestellt werden können und daß wenigstens in einer Bearbeitungsstufe die Antriebsenergie vollständig für die Schleifarbeit zur Verfügung steht. Diese Lösung ist konstruktiv besonders einfach und robust mit gegenüber dem Stand der Technik nur geringem zusätzlichen Gewicht.

Weitere, vorteilhafte Ausgestaltungen der Erfindung ergeben sich aus den abhängigen Ansprüchen.

### Zeichnung

Ausführungsbeispiele der Erfindung sind in der nachfolgenden Beschreibung anhand der zugehörigen Zeichnung näher erläutert. Es zeigen Figur 1 einen Exzentertellerschleifer mit schlauchartigem, verstellbarem Bremsmittel

### Beschreibung des Ausführungsbeispiels

Der in Figur 1 dargestellte Exzentertellerschleifer 1 besteht aus einem Gehäuse 3 mit einem Handgriff 5, in dem ein Ein- und Ausschalter 7 angeordnet ist. Im Inneren des Gehäuses 3 ist ein Motor 9 mit einer um eine Wellenachse 11 rotierenden Abtriebswelle 13 angeordnet. Am freien Ende der Abtriebswelle 13 sitzt drehfest ein Exzenterträger 15, der zugleich als Lüfterrad dient. Der Exzenterträger 15 und damit zugleich das freie Ende der Abtriebswelle 13 ist drehbar in einem Wälzlager 17 im Getriebegehäuse 3 gelagert. Im Exzenterträger 15 ist um einen Betrag "e" zur Achse 11 versetzt ein Exzenterzapfen 19, drehbar um seine eigene Achse 21 in einem weiteren Wälzlager 23 gelagert. Drehfest am Exzenterzapfen 19 ist ein Schleifteller 25 angeordnet, gehalten von einer Schraube 27, die durch den Schleifteller 25 hindurchtritt und in eine Gewindebohrung 29 des Exzenterzapfens 19 geschraubt ist.

Am unteren Teil des Gehäuses 3 ist schürzenartig ein Schlauchstutzen 31 drehfest und unverschieblich angeordnet, der mit seiner inneren radialen Fläche 32 den Schleifteller 25 an einem Schleiftellerbund 33 berührt. Der Schlauchstutzen 31 ist konzentrisch zur Wellenachse 11 angeordnet, wobei seine Fläche 32 am geometrischen Ort der Kreisbahn liegt, die der Schleiftellerbund 33 bei Drehung der Antriebswelle 13 beschreibt.

Der Schlauchstutzen 31 wird eng anliegend von einem Ring 35 außen umgriffen. Der Ring 35 ist entlang dem Schlauchstutzen 31 verschiebbar angeordnet. Über Betätigen eines Drehknopfes 37, der quer zur Verschieberichtung im Gehäuse 3 angeordnet ist, kann über Eingriff mittels eines nicht näher bezeichneten Exzenters der Ring 35 axial verstellt und in seiner jeweiligen Position festgehalten werden.

Die Bremswirkung ist auf folgende Weise variierbar: Nach Ingangsetzen des Motors 9 durch Betätigen des Ein- und Ausschalters 7 wird der Schleifteller 25 in eine zur Wellenachse konzentrische Kreisbahn gezwungen, wobei infolge der Reibung im weiteren Wälzlager 23 der Schleifteller 25 um seine Achse 21 zu rotieren beginnt. Die Kreisbewegung und die Rotation überlagen einander.

Dadurch, daß der Schlauch 31 mit seinem unteren freien Ende mit seiner radialen Innenfläche 32 den Bund 33 des Schleiftellers 25 ständig berührt, wird das Rotieren des Schleiftellers 25 um seine Achse 23 gebremst. Demzufolge ist ein Werkstoffabtrag auf einem Werkstück 26 geringer als bei nicht gebremstem Rotieren mit hoher Drehzahl.

Bei einer Position des Ringes 35 in der fett gezeichneten, vom Bund 33 des Schleiftellers 25 weit entfernter Position ist die Bremskraft des Schlauchstutzens 31 auf den Schleifteller 25 verhältnismäßig gering. Ist der Ring 35 in der gestrichelt dargestellten, schleiftellernahen Position, so ist die Bremskraft des Schlauchstutzens 31 auf den Schleifteller 25 bzw. dessen Bund 33 deutlich erhöht. Dadurch kann der Schleifteller so weit gebremst werden, daß es zu einer Abwälzbewegung auf der Innenfläche 32 des Schlauchstutzens 31 kommt, und der Schleifteller infolge des Abwälzens des Schleiftellerbundes 33 am Schlauchstutzen 31 eine kontrollierte, kraftvolle Eigendrehung ausführt, mit der eine Höchstabtragsleistung, die Arbeitsposition "grob", erfüllt wird.

In Positionen des Ringes 35 zwischen den beiden Endlagen kann stufenlos zwischen und Grob- und Feinschliff variiert werden.

Durch eine nicht dargestellte Rastvorrichtung zwischen dem Gehäuse 3 und dem Drehknopf 37 können diese Betriebsarten in bestimmten Stufen wiederholbar eingestellt werden.

## Patentansprüche

1. Exzentertellerschleifer mit einem Gehäuse (3) in dem ein Motor (9) über eine Abtriebswelle (13) einen Schleifteller (25) bewegt, wobei die Abtriebswelle (13) drehfest mit einem Exzenterträger (15) gekoppelt ist, der einen Exzenterzapfen (19) trägt, der, insbesondere in einem Wälzlager (23), mit einer bestimmten Lagerreibung um seine Achse (21) drehbar ist, mit einer bestimmten Exzentrizität "e" zur Abtriebswelle (13) und der drehfest mit dem Schleifteller (25) gekoppelt ist, so daß dieser mit der Exzentrizität "e" um die Achse (11) der Abtriebswelle (13) kreist und infolge der Lagerreibung gleichzeitig um die Achse (21) des Exzenterzapfens (19) rotiert, wobei Bremsmittel (31, 33) die Drehzahl des Schleiftellers (25) bei nicht auf einem Werkstück oder dergleichen aufliegendem Schleifteller (25) begrenzen, dadurch gekennzeichnet, daß das Bremsmittel als Schlauchstutzen (31) ausgestaltet ist, der mit seinem freien Ende zur Reibungserzeugung einstellbar auf den Schleifteller (25) drückt, und daß der Schlauchstutzen (31) über parallel zu seiner Längsachse verschiebbare Stützmittel (35) gestützt und mit einstellbarer Steifigkeit gegen Gegenflächen (33) des Schleiftellers (25) gehalten wird.

2. Exzentertellerschleifer nach Anspruch 1, dadurch gekennzeichnet, daß der Schlauchstutzen (31) im wesentlichen konzentrisch zum Schleifteller (25) drehfest am Gehäuse (3) angeordnet ist und den Schleifteller (25) berühren kann.

3. Exzentertellerschleifer nach Anspruch 1 oder 2 , dadurch gekennzeichnet, daß der Schlauchstutzen (31) mit mindestens einer Fläche (32) den Umfang der Bewegungsbahn schneidet oder berührt, auf der sich die Gegenfläche (33) des Schleiftellers (25) bewegt.

4. Exzentertellerschleifer nach einem der vorhergehenden Ansprüche, dadurch gekennzeichnet, daß der Schlauchstutzen (31) mit einer radialen oder axialen Fläche (32) eine radiale oder axiale Gegenfläche (33) des Schleiftellers (25) berührt.

5. Exzentertellerschleifer nach Anspruch 4, dadurch gekennzeichnet, daß die Stützmittel (35) den Schlauchstutzen (31) eng umgreifen und, insbesondere als Ring ausgestaltet, zum Einstellen der Steifigkeit des Schlauchstutzens (31) dienen.

6. Exzentertellerschleifer nach einem der vorhergehenden Ansprüche, dadurch gekennzeichnet, daß ein bundartiger Bereich des Schleiftellers (25) die Gegenflächen (33) trägt.

7. Exzentertellerschleifer nach Anspruch 5, dadurch gekennzeichnet, daß das Stützmittel (35) radial federnd gelagert ist.

8. Exzentertellerschleifer nach einem der vorhergehenden Ansprüche, dadurch gekennzeichnet, daß der Schlauchstutzen (31) zur Be- und Entlüftung des Schleiftellers (25) Durchbrüche aufweist.

## Claims

1. Eccentric disc grinder with a case (3) in which a motor (9) uses an output shaft (13) to move a grinding disc (25), the output shaft (13) being coupled rotationally fixedly to an eccentric carrier (15) which carries an eccentric pin (19) which is rotatable, in particular in a rolling-contact bearing (23), with a certain bearing friction about its axis (21), with a certain eccentricity "e" with respect to the output shaft (13) and which is coupled rotationally fixedly to the grinding disc (25), with the result that the latter revolves with the eccentricity "e" about the axis (11) of the output shaft (13) and, owing to the bearing friction, simultaneously rotates about the axis (21) of the eccentric pin (19), braking means (31, 33) limiting the rotational speed of the grinding disc (25), when the grinding disc (25) is not resting on a workpiece or the like, characterized in that the braking means is designed as a tube connecting piece (31) which presses with its free end onto the grinding disc (25) in a settable manner for producing friction, and in that the tube connecting piece (31) is supported by supporting means (35) which are displaceable parallel to its longitudinal axis and is held against counterfaces (33) of the grinding disc (25) with settable rigidity.

2. Eccentric disc grinder according to Claim 1, characterized in that the tube connecting piece (31) is arranged rotationally fixedly on the case (3) substantially concentrically with respect to the grinding disc (25) and can contact the grinding disc (25).

3. Eccentric disc grinder according to Claim 1 or 2, characterized in that the tube connecting piece (31) intersects or contacts with at least one face (32) the peripheral extent of the path of movement on which the counterface (33) of the grinding disc (25) moves.

4. Eccentric disc grinder according to one of the preceding claims, characterized in that the tube connecting piece (31) contacts with a radial or axial face (32) a radial or axial counterface (33) of the grinding disc (25).

5. Eccentric disc grinder according to Claim 4, characterized in that the supporting means (35) tightly surround the tube connecting piece (31) and, in particular designed as a ring, serve for setting the rigidity of the tube connecting piece (31).

6. Eccentric disc grinder according to one of the preceding claims, characterized in that a collar-like region of the grinding disc (25) bears the counterfaces (33).

7. Eccentric disc grinder according to Claim 5, characterized in that the supporting means (35) is mounted radially resiliently.

8. Eccentric disc grinder according to one of the preceding claims, characterized in that the tube connecting piece (31) has clearances for admitting air to and removing air from the grinding disc (25).

## Revendications

1. Ponceuse orbitale comprenant un boîtier (3) logeant un moteur (9) qui entraîne par un arbre de sortie (13) un plateau de ponçage (25), l'arbre moteur (13) étant couple solidairement en rotation à un support d'excentrique (15) portant un tourillon d'excentrique (19) qui tourne notamment dans un palier de roulement (23) avec un certain frottement de position autour de son axe (21), et couplé avec une certaine excentricité (e) à l'arbre de sortie (13) et solidaire en rotation au plateau tournant (25) pour que celui-ci tourne avec l'excentricité (e) autour de l'axe (11) de l'arbre de sortie (13) et que du fait du frottement du palier en même temps autour de l'axe (21) du tourillon d'excentrique (19), des moyens de freinage (31, 33) limitant la vitesse de rotation du plateau de ponceuse (25) pour un plateau de ponceuse (25) qui ne s'appuie pas ou très peu sur la pièce,
caractérisée en ce que
le moyen de freinage est réalisé sous la forme d'un ajutage tubulaire (31) dont les extrémités libres sont réglables pour limiter le frottement en étant appuyées contre le plateau (25) et le manchon (31) est appuyé par des moyens d'appui (35) coulissant parallèlement à son axe longitudinal, et avec une rigidité réglable contre la surface antagoniste (33) du plateau de ponceuse (25).

2. Ponceuse orbitale selon la revendication 1,
caractérisée en ce que
le manchon (31) est essentiellement solidaire en rotation dans le boîtier (3) concentriquement au plateau de ponceuse (25) et peut toucher le plateau (25).

3. Ponceuse orbitale selon la revendication 1 ou 2,
caractérisée en ce que
le manchon (31) coupe ou touche au moins une surface (32) de la périphérie de la trajectoire sur laquelle se déplace la surface antagoniste (33) du plateau de ponceuse (24).

4. Ponceuse orbitale selon l'une des revendications précédentes,
caractérisée en ce que
le manchon (31) touche avec une surface radiale ou axiale (32), une surface antagoniste radiale ou axiale (33) du plateau (25).

5. Ponceuse orbitale selon la revendication,
caractérisée en ce que
les moyens d'appui (35) entourent étroitement le manchon (31) et sont réalisés notamment sous la forme d'une bague pour servir à régler la rigidité du manchon (31).

6. Ponceuse orbitale selon l'une des revendications,
caractérisée en ce qu'
une zone en forme de collerette du plateau de ponceuse (25) porte la surface antagoniste (33).

7. Ponceuse orbitale selon la revendication 5,
caractérisée en ce que
le moyen d'appui (35) est monté radialement de manière élastique.

8. Ponceuse orbitale selon l'une des revendications précédentes,
caractérisée en ce que
le manchon (31) comporte des passages de ventilation et d'aération du plateau (25).
